# EUROPÄISCHE PATENTSCHRIFT

(11) **EP 3 680 430 B1**
(45) Veröffentlichungstag und Bekanntmachung des Hinweises auf die Patenterteilung: **04.10.2023**
(21) Anmeldenummer: 19212551.6
(22) Anmeldetag: 29.11.2019
(51) Int. Cl.: E05D 3/14, E05D 5/02

(54) **GEBÄUDETÜR**
BUILDING DOOR
PORTE DE BÂTIMENT

(30) Priorität: 10.01.2019 DE 102019100538
(43) Veröffentlichungstag der Anmeldung: 15.07.2020
(73) Patentinhaber: Simonswerk GmbH, 33378 Rheda-Wiedenbrück (DE)
(72) Erfinder: Dreisewerd, Nikolaus, 33397 Rietberg (DE)
(74) Vertreter: Andrejewski - Honke Patent- und Rechtsanwälte Partnerschaft mbB

(56) Entgegenhaltungen:
- DE-B3-102017 100 270
- FR-A- 784 387
- US-A- 2 901 766

## Beschreibung

Die Erfindung betrifft eine Gebäudetür mit einer Türzarge, einem Türflügel und einem Türband, wobei das Türband ein Zargenteil und ein Flügelteil aufweist, die über einen ersten Gelenkbügel und einen zweiten Gelenkbügel miteinander verbunden sind, wobei das Türband ausgehend von der Schließstellung einen Öffnungswinkel von mindestens 135° bis zum Erreichen einer maximalen Öffnungsstellung aufweist und die Gelenkbügel eine 4-achsige Gelenkanordnung bilden, bei welcher der erste Gelenkbügel an dem Zargenteil drehbar um eine erste Zargenteilachse sowie an dem Flügelteil drehbar um eine erste Flügelteilachse befestigt ist und wobei der zweite Gelenkbügel an dem Zargenteil drehbar um eine zweite Zargenteilachse sowie an dem Flügelteil drehbar um eine zweite Flügelteilachse befestigt ist und die beiden Gelenkbügel nicht unmittelbar miteinander verbunden sind. Darüber hinaus weist das Zargenteil zwei Seitenschenkel und zumindest einen Mittelschenkel auf, wobei die Gelenkbügel zwischen einem Seitenschenkel und einem Mittelschenkel oder zwischen zwei Mittelschenkeln drehbar in einem Gelenkbügelabschnitt angeordnet sind.

Aus der Praxis sind unterschiedliche Bandkonstruktionen für verschiedene Einsatzzwecke bekannt. Die vorliegende Erfindung bezieht sich konkret auf eine Gebäudetür, wobei das Türband also die von einem Türflügel ausgeübten Gewichts- und Hebelkräfte aufnehmen können muss. Ein entsprechender Türflügel weist üblicherweise eine Fläche von zumindest 1 m² sowie ein Gewicht von zumindest 10 kg auf. Als Gebäudetüren kommen z. B. Haustüren, Wohnungsabschluss- bzw. Wohnungseingangstüren oder auch Zimmertüren in Betracht.

Vor diesem Hintergrund muss das Türband einerseits eine ausreichende Stabilität aufweisen, wobei andererseits häufig ein unauffälliges Erscheinungsbild des Türbandes gefordert wird, damit sich die aus einem Türflügel, einer Türzarge und üblicherweise zumindest zwei Türbändern gebildete Gebäudetür gut in eine umgebende Wandfläche einfügt und ein hochwertiges Erscheinungsbild aufweist. Hierzu soll das Türband üblicherweise verdeckt zwischen Türflügel und Türzarge angeordnet werden, wobei sich hierzu in der Vergangenheit verschiedene Konzepte herausgebildet haben.

So beschreibt beispielsweise die DE 101 64 979 B4 ein Verdecktürband, das in die Schmalseite eines Türflügels sowie die Laibungsseite einer Türzarge eingesetzt und in einem geschlossenen Zustand der Tür nicht sichtbar ist. Die beiden Gelenkbügel sind jeweils an einem ihrer Enden drehbar um eine vertikale Drehachse und an ihrem anderen Ende längs verschieblich und drehbar geführt. Desweiteren sind die beiden Gelenkbügel an die Enden verbindender Mittelabschnitte um eine weitere vertikale Drehachse miteinander verbunden, so dass sich insgesamt eine 5-achsige Gelenkanordnung ergibt, bei der zwei der Gelenkachsen zusätzlich entlang von Kulissen geführt sind.

Die US 2 901 766 A beschreibt ein Scharnier, insbesondere für Fahrzeugtüren mit einer 4-achsigen Gelenkanordnung, bei der die Scharnierbügel voreinander angeordnet sind, um in vertikaler Richtung einen schlanken Aufbau zu ermöglichen. Das Scharnier ist als Blechteil gebildet und weist ein Flügelteil für die aufgesetzte Montage auf.

Eine gattungsgemäße Gebäudetür mit einer 4-achsigen Gelenkanordnung ist beispielsweise aus der DE 10 2017 100 270 bekannt, bei der insbesondere eine Türzarge aus Glas in einer kompakten Art und Weise an dem Flügelteil befestigt wird. Hierzu ist eine Klemmvorrichtung vorgesehen, in die die Glastür eingesetzt und über Klemmmittel fixiert wird, die einen Druck auf die Türflügelfläche ausüben. Hierdurch ist es möglich, eine Fixierung des Türflügels ohne Bohrungen in der Glastür zu erreichen.

Zur Ausführung einer Öffnungs- bzw. Schließbewegung ist ferner eine Ausnehmung in einem Spiegelabschnitt der Türzarge vorgesehen, durch die die Klemmvorrichtung während der Öffnungs- bzw. Schließbewegung abschnittsweise hindurchgeführt wird. Ohne diese Ausnehmung würde eine Schwenkbewegung blockiert, so dass die Türzarge vor der Montage des Türbandes entsprechend bearbeitet werden muss. Darüber hinaus eignete sich dieses Türband auch nur für den Einsatz an Glastüren. Eine Montagemöglichkeit von klassischen Holztüren oder Türen aus Aluminiumprofilen ist aufgrund der Dicke nicht möglich.

Auch die US 2,570,479 beschreibt eine gattungsgemäße Gebäudetür mit einer 4-Achs-Kinematik, wobei das Flügelteil und das Zargenteil in entsprechende Ausnehmungen der Türzargen und des Türflügels eingesetzt und sodann an diesen befestigt werden. Diese Ausnehmungen werden üblicherweise in Form von Ausfräsungen vorgenommen, wobei diese Arbeitsschritte im Allgemeinen sehr zeitaufwendig sind. Es kann jedoch erreicht werden, dass sich zwischen Türblatt und Türzarge in einer Schließstellung ein Türspalt mit einem geringen Spaltmaß einstellt, der darüber hinaus von einem türblattseitigen Falz verdeckt werden kann.

Insgesamt sind jedoch die bekannten Türbänder für Gebäudetüren verbesserungsfähig.

Der vorliegenden Erfindung liegt daher die Aufgabe zugrunde, eine Gebäudetür anzugeben, dessen Türband einerseits kompakt gebaut und vielseitig einsetzbar ist und das zum anderen in einer leichten Art und Weise montiert werden kann.

Die Lösung dieser Aufgabe und Gegenstand der vorliegenden Erfindung ist eine Gebäudetür gemäß Anspruch 1.

Erfindungsgemäß ist das Flügelteil an einer Schmalseite des Türflügels befestigt und die Flügelteilachsen sind in der Schließstellung innerhalb des Türspaltes zwischen Türflügel und Türzarge angeordnet.

Durch die Befestigung des Flügelteils an der Schmalseite des Türflügels kann erreicht werden, dass sich in der Schließstellung das Flügelteil in einer ersten horizontalen Richtung, die sich senkrecht zum Türflügel erstreckt, nicht aus dem Türspalt heraus erstreckt. Somit liegen alle Komponenten des Flügelteils in der Schließstellung zwischen jeweils einer von der Vorder- und der Rückseite des Türflügels definierten Ebene. Auch das Zargenteil ist bevorzugt in der Schließstellung zwischen diesen Ebenen angeordnet, so dass mit einfachen Mitteln eine Abdeckung des Türbandes erreicht werden kann. Hierzu bietet sich beispielsweise ein gefälzter Türflügel an. Alternativ kann auch nach der Montage ein spezieller Sichtschutz an dem Türblatt befestigt werden.

Auch die Türzarge kann eine Falz aufweisen. Bevorzugt bewegt sich dann der Türflügel im Zuge des Öffnens von dieser Falz weg. In der Schließstellung kann dann der Türflügel über die Falz an der Türzarge anliegen. Sofern sowohl das Türblatt und auch die Türzarge jeweils eine Falz aufweisen, kann von beiden Seiten der Gebäudetür eine Sicht auf das Türband in der Schließstellung verhindert werden.

Darüber hinaus ist es erfindungswesentlich, dass in der Schließstellung die Flügelteilachsen innerhalb des Türspaltes zwischen Türflügel und Türzarge angeordnet sind. Hierbei löst sich die Erfindung von bekannten Türbändern, bei denen das Flügelteil in eine Ausnehmung bzw. Ausfräsung an der Schmalseite des Türflügels eingesetzt wird, wobei dann auch die Flügelteilachsen innerhalb des Türflügels angeordnet sind. Eine solche Ausgestaltung ist durch die kompakte Bauweise des Türbandes nicht erforderlich, so dass der ohnehin vorgesehene Türspalt ausreichend für die Aufnahme der Flügelteilachsen ist, die üblicherweise durch drehbare Bolzenverbindungen gebildet sind.

Vorzugsweise sind nicht nur die Flügelteilachsen innerhalb des Türspaltes angeordnet, sondern das gesamte Flügelteil. Dies ermöglicht eine aufgesetzte Montage an der Schmalseite des Türflügels, wobei eine vorherige Bearbeitung, z. B. in Form von Ausfräsungen, nicht erforderlich ist. Vielmehr kann das Flügelteil in einfacher Art und Weise, z. B. durch Verschrauben, an einer ebenen Schmalseite des Türflügels ohne vorherige Bearbeitungsschritte befestigt werden.

Die Anordnung der Flügelteilachsen bzw. die gesamte Anordnung des Flügelteils innerhalb des Türspaltes wird aber nicht nur durch die kompakte Bauweise des Flügelteils möglich, sondern auch durch die spezielle Ausgestaltung der Gelenkbügel und des Zargenteils. Hierdurch wird ein großer Teil der Gelenkbügel in der Schließstellung innerhalb des Zargenteils und/oder innerhalb der Türzarge angeordnet, so dass nur ein geringfügiger Anteil des Gelenkbügels innerhalb des Türspaltes Platz finden muss. Dies ist umso bedeutender, da der Türspalt vorzugsweise ein Spaltmaß von weniger als 15 mm, bevorzugt weniger als 12 mm, aufweist.

Besonders vorteilhaft hat sich erwiesen, wenn das Türband in einer Gebäudetür eingesetzt wird, deren Türzarge als Hohlprofil ausgebildet ist. Hohlprofile werden üblicherweise aus Aluminium hergestellt, und bieten den Vorteil, dass sie bereits eine Hohlkammer für den Einsatz des Zargenteils aufweisen. Eine derartige Türzarge muss daher lediglich an der laibungsseitigen Wandung ausgefräst werden, wobei dann das Zargenteil eingesetzt und an der Laibungsseite befestigt werden kann. Der Hohlraum bietet dann entsprechend Platz für die Gelenkbügel in der Schließstellung, so dass bei Wahl eines geeigneten Hohlprofils eine rückseitige Begrenzung des Türbandes, wodurch dann auch die Schwenkbewegung des Gelenkbügels begrenzt würde, nicht erforderlich ist.

Grundsätzlich ist es auch möglich, dass auch der Türflügel aus einem Hohlprofil z. B. aus Aluminium gebildet ist. Alternativ können aber auch andere Türen z. B. klassische Holztüren oder Holztüren mit einer Aufdoppelung verwendet werden.

Sofern der Türflügel einen Falz aufweist, über die das Türband im Schließzustand verdeckt wird, ist vorzugsweise an dem Falz eine sich in vertikaler Richtung entlang dem Falz erstreckende Nut vorgesehen, in die ein Dichtband eingesetzt wird, das in der Schließstellung an die Türzarge angepresst wird. Hierzu weist die Türzarge bevorzugt einen entlang der vertikalen Richtung verlaufenden Rücksprung auf, dessen Tiefe derart gewählt ist, dass die Türzarge und der Türflügel in der Schließstellung fluchtend nebeneinander angeordnet sind und eine gemeinsame planare Ebene bilden.

Das Türband kann demnach eine Befestigungsebene für die aufgesetzte Montage an der Schmalseite des Türflügels aufweisen, die an dem Zargenteil gebildet ist. Bevorzugt sind die Flügelteilachsen vor der Befestigungsebene angeordnet.

Hierbei bezeichnet die Befestigungsebene die Ebene, über die das Zargenteil an der Schmalseite des Türflügels befestigbar ist bzw. die im montierten Zustand an der Schmalseite des Türflügels anliegt. Üblicherweise weist die Befestigungsebene hierzu mehrere Bohrungen auf, in die Befestigungsmittel z. B. Schrauben eingesetzt werden, wobei sich die Befestigungsmittel durch die Bohrungen hindurch hinter die Befestigungsebene erstrecken. Die Hinterseite der Befestigungsebene bezeichnet in diesem Zusammenhang die der Schmalseite des Türflügels in der Schließstellung zugewandte Seite und die Vorderseite die der Türzarge zugewandte Seite. Auch im nicht-montierten Zustand ist die Befestigungsebene sowie deren Vorder- und Hinterseite eindeutig festgelegt, wobei die Vorderseite in der Schließstellung dem Zargenteil zugewandt ist.

Durch eine solche Ausgestaltung ist es möglich, ein Türband zu schaffen das im Rahmen einer aufgesetzten Montage in einer geeigneten Art und Weise verwendet werden kann.

Trotz der aufgesetzten Montage liegt es selbstverständlich aber auch im Rahmen der Erfindung, dass Abschnitte des Flügelteils innerhalb einer Ausnehmung z. B. einer Ausfräsung im Türflügel angeordnet sind. Eine solche Ausgestaltung kann beispielsweise sinnvoll sein, wenn zusätzliche Verstellmittel vorgesehen sind, die aber aufgrund der kompakten Ausbildung des Türbandes nicht verwirklicht werden können. Auch bei einer solchen Ausgestaltung sind die Flügelteilachsen aber weiterhin vor der Befestigungsebene angeordnet.

Vorteilhafterweise können bei dem erfindungsgemäßen Türband das Zargenteil und/oder das Flügelteil aus Blech gebildet werden. Im Gegensatz zu den üblicherweise verwendeten Herstellungsverfahren, z. B. Spritzguss- oder Spanabhebende Verfahren, ist hierdurch eine einfache und kostengünstige Herstellung möglich.

In einer bevorzugten Weiterbildung der Erfindung verläuft eine Verbindungslinie zwischen den Mittelpunkten der ersten und der zweiten Flügelteilachse im Schließzustand parallel zu der Befestigungsebene. Da die Befestigungsebene üblicherweise an einer parallel dazu verlaufenden Schmalseite des Türflügels aufgesetzt wird, verläuft die Verbindungslinie zwischen den Mittelpunkten der ersten und der zweiten Flügelteilachse in einem montierten Zustand in der Schließstellung nicht nur parallel zu der Befestigungsebene sondern auch zu der Schmalseite des Türflügels. Somit weisen die Mittelpunkte der ersten und der zweiten Flügelteilachse in einer ersten horizontalen Richtung keinen Versatz auf, wobei grundsätzlich auch ein geringfügiger Versatz möglich ist. Bevorzugt beträgt dann der von der Verbindungslinie und der Befestigungsebene und/oder der von der Verbindungslinie und der Schmalseite des Türflügels eingeschlossene Winkel weniger als 10°, bevorzugt weniger als 5°. Durch diesen geringfügigen bzw. nicht vorhandenen Versatz kann das Zargenteil in Spaltrichtung entsprechend schmal gebaut sein, so dass bei einer Montage die Anordnung innerhalb des Türspaltes auch bei geringen Spaltmaßen innerhalb des Spalts möglich ist.

Bevorzugt beträgt in der Schließstellung der Abstand zwischen dem Flügel- und dem Zargenteil in Spaltrichtung weniger als 5 mm. Hierbei ist es auch möglich, dass das Flügelteil und das Zargenteil überlappen, wobei dann Abschnitte des Flügelteils in das Zargenteil oder Abschnitte des Zargenteils in das Flügelteil eingreifen. Die Überlappung beträgt bevorzugt zwischen 0,1 und 3 mm, z. B. 1 mm.

In einer Weiterbildung der Erfindung weist das Zargenteil zumindest einen Zargenteilbefestigungsabschnitt, bevorzugt aber zwei Zargenteilbefestigungsabschnitte, auf, über den bzw. über die das Zargenteil an einer Laibungsseite der Türzarge befestigbar ist. Auch die Zargenteilbefestigungsabschnitte weisen jeweils eine zargenseitige Befestigungsebene auf, die in einem montierten Zustand an der Laibungsseite der Türzarge anliegen. Zur Befestigung sind üblicherweise Bohrungen in den Zargenteilenbefestigungsabschnitten vorgesehen in die die Befestigungsmittel z. B. Schrauben eingesetzt werden können, so dass beispielsweise eine Verschraubung mit der Türzarge möglich ist.

In einer bevorzugten Weiterbildung der Erfindung ist der erste und/oder der zweite Gelenkbügel im Schließzustand zu einem Anteil von zumindest 70 % bezogen auf die Breite der Gelenkbügel hinter der zargenseitigen Befestigungsebene des zumindest einen Zargenbefestigungsabschnittes angeordnet.

Die Breite der Gelenkbügel entspricht dabei der maximalen räumlichen Erstreckung der Gelenkbügel entlang einer zweiten horizontalen Richtung, die sich senkrecht zu der flügelseitigen Befestigungsebene erstreckt. Im montierten Zustand entspricht die zweite horizontale Richtung üblicherweise der Spaltrichtung, das heißt einer senkrecht zur Laibungsseite der Türzarge verlaufenden Richtung.

In der Schließstellung sind somit zumindest 70 % des oder der Gelenkbügel hinter der zargenseitigen Befestigungsebene bzw. damit auch im montierten Zustand innerhalb der Türzarge angeordnet. Die Hinterseite der Befestigungsebene ist demnach der Laibungsseite der Türzarge zugewandt, während die Vorderseite der zargenseitigen Befestigungsebene der flügelseitigen Befestigungsebene bzw. im montierten Zustand der Schmalseite des Türflügels zugewandt ist.

Ein diesbezüglicher Anteil von 70 % stellt dabei einen unteren Grenzwert dar, wobei der Anteil beispielsweise auch mehr als 80 % oder auch mehr als 90 % betragen kann. Demnach ist der erste und/oder der zweite Gelenkbügel in der Schließstellung zu einem Anteil von maximal 30 %, bevorzugt maximal 20 %, besonders bevorzugt maximal 10 %, bezogen auf die Breite der Gelenkbügel vor der zargenseitigen Befestigungsebene des zumindest einen Zargenteilbefestigungsabschnittes angeordnet. Bei einer aufgesetzten Montage des Türbands an einer Schmalseite des Türflügels bedeutet das, dass maximal 30 %, bevorzugt maximal 20 %, besonders bevorzugt maximal 10 %, der Breite der Gelenkbügel innerhalb des Türspalts angeordnet sind.

Bevorzugt weist das Flügelteil mehrere parallel zueinander angeordnete Abwinklungen auf, wobei der erste und/oder der zweite Gelenkbügel drehbar zwischen zwei Abwinklungen des Flügelteils befestigt ist. Diese Abwinklungen können bei einem als Blechteil ausgebildeten Flügelteil besonders einfach durch Umbiegungen erzeugt werden. Die Abwinklungen und auch die Gelenkbügel weisen hierzu jeweils eine Bohrung auf, so dass bei einer fluchtenden Anordnung der Bohrungen in den Abwinklungen und im jeweiligen Gelenkbügel zueinander eine drehbare Verbindung durch Einsatz eines Stehbolzens erzeugt werden kann.

Da im montierten Zustand des Türbandes die Abwinklungen bevorzugt vollständig innerhalb des Türspaltes angeordnet sind und sich entlang der Spaltrichtung erstrecken, ist es im Hinblick auf die Erzielung eines möglichst geringen Spaltmaßes vorteilhaft, wenn die Abwinklungen des Flügelteils in der Schließstellung zumindest teilweise in das Zargenteil eingreifen. Bei einer solchen Ausgestaltung liegt, wie bereits erwähnt, ein negativer Abstand zwischen dem Flügelteil und dem Zargenteil vor. Die Überschneidung zwischen dem Flügel- und dem Zargenteil in der zweiten horizontalen Richtung liegt hierbei in einem Bereich von 0,1 bis 10 mm, vorzugsweise im Bereich von 0,2 bis 5 mm, besonders bevorzugt im Bereich von 0,3 bis 1 mm.

Bevorzugt bilden in der Schließstellung eine Verbindungslinie zwischen den Mittelpunkten der ersten und der zweiten Zargenteilachse und die Verbindungslinie zwischen den Mittelpunkten der ersten und der zweiten Zargenteilachse einen Winkel von 85° bis 95°, z. B. 90°. Somit stehen die beiden Verbindungslinien nahezu bis exakt senkrecht aufeinander. Dies hat zum einen den Vorteil, dass die Flügelteilachsen möglichst nahe an den Türflügel herangeführt werden können und zum anderen, dass die Zargenteilachsen an eine seitliche Zargenteilwandung herangeführt werden können. Hierdurch kann insbesondere bei einer Zarge aus einem Hohlprofil der zur Verfügung stehende Hohlraum besonders vorteilhaft ausgenutzt werden, wobei einerseits die Gelenkbügel zu einem großen Anteil innerhalb des Hohlraums angeordnet werden können und zugleich eine große Schwenkbewegung möglich ist. Hierzu hat es sich auch als vorteilhaft erwiesen, wenn in der Schließstellung die maximale Breite der Skelettlinie des ersten und/oder des zweiten Gelenkbügels jeweils größer ist als der in die zweite horizontale Richtung verlaufende Abstand zwischen der Flügelteil- und der Zargenteilachse. Die Skelettlinie bezeichnet hierbei die Verbindungslinie der in das jeweilige Gelenkbügelprofil einbeschriebenen Kreismittelpunkte.

In einer Weiterbildung der Erfindung weist das Türband einen dritten Gelenkbügel auf, wobei der erste Gelenkbügel zwischen dem zweiten und dem dritten Gelenkbügel angeordnet ist. Bevorzugt sind der dritte Gelenkbügel und der zweite Gelenkbügel identisch ausgebildet. Darüber hinaus gelten alle zuvor genannten Merkmale bezüglich des ersten oder des zweiten Gelenkbügels auch für den dritten Gelenkbügel. Insbesondere weist der dritte Gelenkbügel eine dritte Flügelteil- und eine dritte Zargenteilachse auf, wobei die dritte Flügelteilachse vor der Befestigungsebene bzw. im montierten Zustand innerhalb des Türspaltes in der Schließstellung angeordnet ist. Da der zweite und der dritte Gelenkbügel identisch ausgebildet sind fallen die zweite und die dritte Flügelteilachse sowie die zweite und die dritte Zargenteilachse zusammen, so dass weiterhin eine 4-achsige Gelenkanordnung gebildet wird.

Gemäß der Erfindung weist das Zargenteil einen ersten und einen zweiten Seitenschenkel sowie einen ersten und einen zweiten Zargenteilbefestigungsabschnitt auf, wobei die Zargenteilbefestigungsabschnitte an einem entsprechenden Seitenschenkel anschließen. Der Zargenteilbefestigungsabschnitt kann hierbei an einem ersten Befestigungsteil gebildet sein, der an dem ersten Seitenschenkel befestigt ist. Der zweite Zargenteilbefestigungsabschnitt ist dann an einem zweiten Befestigungsteil gebildet und dieser wiederum an dem zweiten Seitenschenkel befestigt.

Bei einer solchen Ausgestaltung weisen die Seitenschenkel bevorzugt eine Abwinklung auf, über die die Seitenschenkel in eine Ausnehmung des entsprechenden Befestigungsteils eingreifen. Ferner kann die jeweilige Abwinklung und auch der Befestigungsabschnitt jeweils eine zueinander fluchtende Bohrung aufweisen, so dass mit Hilfe einer Schraubverbindung eine Verspannung des Befestigungsteils mit den Seitenschenkeln möglich ist.

In einer alternativen Ausgestaltung ist es auch möglich, dass das Zargenteil einteilig ausgebildet ist, wobei eine einteilige Ausbildung im Sinne der Erfindung als eine integrale Ausbildung zu verstehen ist. Hierbei können alle Bestandteile des Zargenteils, insbesondere die Seitenschenkel und die Zargenteilbefestigungsabschnitte, aus nur einem Werkstück gebildet sein. Auch ist es zweckmäßig, wenn Abwinklungen an den Seitenschenkeln vorgesehen sind, wobei dann die Zargenteilbefestigungsabschnitte unmittelbar an den Abwinklungen gebildet sind.

Auch für das Flügelteil ist eine einstückige Ausbildung zweckmäßig, wobei die Erfindung auch Flügelteile umfasst, die mehrteilig ausgebildet sind.

Neben den beiden Seitenschenkeln weist das Zargenteil auch zumindest einen Mittelabschnitt auf, wobei bei einer zwei Gelenkbügel aufweisenden Ausgestaltung der erste Gelenkbügel zwischen einem ersten Seitenschenkel und dem Mittelschenkel und der zweite Gelenkbügel zwischen dem Mittelschenkel und dem zweiten Seitenschenkel drehbar angeordnet ist. Die Erfindung ist aber nicht auf nur einen Mittelschenkel beschränkt. So ist insbesondere bei einer drei Gelenkbügel aufweisenden Ausgestaltung ein zweiter Mittelschenkel vorgesehen, wobei dann der erste Gelenkbügel zwischen den beiden Mittelschenkeln angeordnet ist.

Sowohl die Seiten- als auch die Mittelschenkel sind zumindest über einen Quersteg miteinander verbunden und bilden hierdurch einen integral ausgebildeten Abschnitt des Zargenteils, wobei die Befestigungsteile lösbar daran befestigt werden können. Ferner können die Schenkel auch mit einem rückseitigen Verbindungsschenkel verbunden sein, der dann das Zargenteil im montierten Zustand in Richtung der Türzarge rückseitig begrenzt. Bevorzugt ist eine solche rückseitige Begrenzung in Form eines Verbindungsschenkels jedoch bei zumindest zwei nebeneinander angeordneten Schenkeln nicht vorgesehen. Dies ist vor allem bei einer aus einem Hohlprofil gebildeten Türzarge sinnvoll, da der dazwischen angeordnete Gelenkbügel z. B. der erste und/oder der zweite Gelenkbügel dann frei in dem Hohlraum eintreten und diesen vollständig ausnutzen kann, während zugleich das Zargenteil weiterhin kompakt ausgestaltet ist. Bei einer drei Gelenkbügel aufweisenden Ausgestaltung ist bevorzugt zwischen den Mittelschenkeln keine rückseitige Begrenzung vorgesehen.

Im Folgenden wird die Erfindung anhand einer lediglich ein Ausführungsbeispiel darstellenden Zeichnung näher erläutert. Es zeigen:
- Fig. 1: ein Ausschnitt aus einer Gebäudetür mit einer Türzarge, einem Türband und einem Türflügel in einer Öffnungsstellung,
- Fig. 2A, 2B: Horizontalschnitte durch die Anordnung gemäß der Fig. 1 bei einem geschlossenen Flügel,
- Fig. 3: ein Schnitt durch die Gebäudetür gemäß der Fig. 1 bei der vom Türband lediglich das Flügelteil dargestellt ist,
- Fig. 4A bis 4C: eine Draufsicht auf die Gebäudetür gemäß der Fig. 1 bei drei verschiedenen Stellungen des Türbandes,
- Fig. 5: eine Explosionsdarstellung des Türbandes.
- Fig. 6: ein einteiliges Flügelteil für das Türband

Die Fig. 1 zeigt einen Ausschnitt aus einer Gebäudetür mit einer Türzarge 1, einem Türflügel 2 und einem Türband 3. Der Türflügel 2 ist üblicherweise über zumindest zwei der in Fig. 1 gezeigten Türbänder 3 an der Türzarge abgestützt, wobei die Fig. 1 eines dieser beiden gleich ausgebildeten Türbänder 3 zeigt.

Bereits aus der Fig. 1, insbesondere aber aus den in der Fig. 2A und Fig. 2B gezeigten Schnittdarstellungen, ist zu entnehmen, dass das Türband 3 eine 4-achsige Gelenkanordnung aufweist. Konkret weist das Türband 3 einen ersten Gelenkbügel 4 auf, der in einer vertikalen Richtung Z zwischen einem zweiten Gelenkbügel 5 und einem dritten Gelenkbügel 6 angeordnet ist.

Der zweite Gelenkbügel 5 sowie der dritte Gelenkbügel 6 sind gleich ausgebildet und auch in gleicher Weise drehbar an dem Zargenteil 7 und an ein Flügelteil 8 angeschlossen. Hinsichtlich der Bewegung des Türbandes 3 verhalten sich also der zweite Gelenkbügel 5 sowie der dritte Gelenkbügel 6 gleich. Grundsätzlich ist im Rahmen der Erfindung eine Ausgestaltung mit lediglich einem ersten Gelenkbügel 4 und einem zweiten Gelenkbügel 5 ausreichend. Die bezüglich einer Mittelebene symmetrische Anordnung des zweiten Gelenkbügels 5 und des dritten Gelenkbügels 6 ist aus Gründen einer gleichmäßigen Kraftverteilung vorgesehen und rein exemplarisch.

Bereits aus der Fig. 1, insbesondere aber aus den Figuren 4A bis 4C, ist ersichtlich, dass das Türband 3 ausgehend von einer Schließstellung ein Öffnungswinkel von 180° bis zum Erreichen einer maximalen Öffnungsstellung aufweist.

Die genaue Anordnung des Zargenteils 7, des Flügelteils 8 sowie der Gelenkbügel 4, 5, 6 in einer Schließstellung der Gebäudetür ist den Figuren 2A und 2B zu entnehmen. Demnach ist das Flügelteil 8 an einer Schmalseite 9 des Türflügels 2 befestigt und das Zargenteil an der Laibungsseite 10 der Türzarge 1. Die Türzarge 1 und der Türflügel 2 sind darüber hinaus über einen Türspalt 35 voneinander beabstandet, wobei der Türspalt 35 den Abstand zwischen der Schmalseite 9 des Türflügels 2 und der Laibungsseite 10 der Türzarge 1 beschreibt. Besonders deutlich ist dieser Türspalt 35 in der reduzierten Darstellung der Fig. 3 zu erkennen. Hierbei wird auch deutlich, dass die erste Flügelteilachse 11 und die zweite Flügelteilachse 12 innerhalb des Türspaltes 35 zwischen Türflügel 2 und Türzarge 1 angeordnet sind. Bei den dargestellten Beispielen sind jedoch nicht nur die Flügelteilachsen 11, 12 innerhalb des Türspaltes 35 angeordnet, sondern vielmehr das gesamte Flügelteil 8, wobei Befestigungsmittel zur Befestigung des Flügelteils 8 an den Türflügel 2 nicht dem Zargenteil 8 zuzurechnen sind.

Das Spaltmaß S des Spaltes 35 beträgt 12 mm, wobei sich das Zargenteil 8 über eine Breite von 10 mm innerhalb des Spaltes 35 erstreckt.

Den Figuren 1 bis 4 kann darüber hinaus entnommen werden, dass sowohl die Türzarge 1 als auch der Türflügel 2 aus einem Hohlprofil gebildet sind. Üblicherweise sind derartige Hohlprofile aus Aluminium gefertigt, da diese sich dann zum einen in einer einfachen Art und Weise verarbeiten und bearbeiten lassen und zum anderen eine ausreichend hohe Stabilität aufweisen. Grundsätzlich kann die Gebäudetür auch ohne eine Türzarge 1 und einen Türflügel aus einem Hohlprofil gefertigt werden, wobei zumindest für die Türzarge 1 eine solche Ausgestaltung sinnvoll ist, da der zargenseitig von dem Hohlprofil gebildete Hohlraum 13 dazu geeignet ist, sowohl abschnittsweise das Zargenteil 7 als auch zu einem überwiegenden Maße die Gelenkbügel 4, 5, 6 im Schließzustand aufzunehmen. Dies ist insbesondere den Figuren 2A, 2B und den Figuren 4A bis 4C zu entnehmen. Demnach weist die Türzarge 1 an der Laibungsseite 10 eine Ausnehmung 14 auf, wobei das Zargenteil 7 zumindest abschnittsweise in die Ausnehmung 4 und damit auch abschnittsweise in den Hohlraum 13 eingesetzt ist. Die Befestigung des Zargenteils 1 erfolgt über einen ersten und einen zweiten Zargenteilbefestigungsabschnitt 15, 16, die unmittelbar an der Laibungsseite 10 der Türzarge 1 anliegen und jeweils mit mehreren Befestigungsmitteln an der Türzarge 1 befestigt sind. Im vorliegenden Beispiel erfolgt die Befestigung anhand von jeweils zwei Verschraubungen pro Zargenteilbefestigungsabschnitt 15, 16.

Der Türflügel 2 weist einen Falz auf, der an einem Falzabschnitt 17 des Hohlprofils gebildet ist. Dieser Falzabschnitt 17 erfüllt hierbei zwei unterschiedliche Aufgaben. Eine erste Aufgabe besteht darin, den Türspalt 35 in der Schließstellung zu verdecken. Hierdurch ist nicht nur der Türspalt 35, sondern auch das Flügelteil 8 bzw. Abschnitte des Zargenteils 7 und der Gelenkbügel 4, 5, 6 in der Schließstellung von außen nicht mehr sichtbar. Aus diesem Grund weist im vorliegenden Beispiel auch die Türzarge 1 einen Falzabschnitt 18 auf, so dass von beiden Seiten der Tür ein Sichtschutz gewährleistet wird.

Neben dem Sichtschutz weisen die Falzabschnitte 17, 18 auch jeweils eine Nut 19, 20 auf, in die eine Dichtung z. B. ein Dichtungsstreifen eingesetzt werden kann. Diese liegt dann in der Schließstellung an Abschnitten der Türzarge 1 bzw. des Türflügels 2 an und verhindert einen Luftdurchfluss durch den Türspalt 35 hindurch. Da die Türzarge 1 und der Türflügel 2 auf einer Seite der Gebäudetür eine im Schließzustand ebene Fläche bilden, weist das Hohlprofil der Türzarge 1 eine Ausbuchtung auf, in die der Falzabschnitt 17 in der Schließstellung eingreift.

Da für eine solche Gebäudetür vor allem die Ausgestaltung des Türbandes 3 von maßgeblicher Bedeutung ist wird nachfolgend die Konstruktion des Türbandes 3 näher erläutert.

Die Figuren 2A und 2B zeigen die Gebäudetür in einer Schnittdarstellung, wobei die Fig. 2A einen Querschnitt durch den ersten Gelenkbügel 4 und die Fig. 2B einen Querschnitt durch den zweiten Gelenkbügel 5 zeigt. Da sowohl die erste Flügelteilachse 11, die dem ersten Gelenkbügel 4 zugeordnet ist, als auch die zweite Flügelteilachse 12, die dem zweiten Gelenkbügel 5 und dem dritten Gelenkbügel 6 zugeordnet ist, innerhalb des Spaltes 35 angeordnet sein sollen, ist es erforderlich, dass die Flügelteilachsen 11, 12 vor der Befestigungsebene 21 angeordnet sind. Die Befestigungsebene 21 ist hierbei dem Flügelteil 8 zugeordnet und über die Fläche des Flügelteils 8 definiert, die im montierten Zustand an der Schmalseite 9 des Türflügels 2 anliegt.

Darüber hinaus definieren die Mittelpunkte der Flügelteilachsen 11, 12 eine Verbindungslinie 22, die gemäß der Fig. 3 in der Schließstellung parallel zu der Befestigungsebene 21 und damit auch parallel zu der Schmalseite 9 des Türflügels 2 verläuft. Hierdurch wird erreicht, dass das Flügelteil 8 möglichst kompakt gebaut und innerhalb des Türspaltes 35 angeordnet werden kann. Das Flügelteil 8 wird hierbei lediglich auf die Schmalseite 9 des Türflügels 2 aufgesetzt und in dem gezeigten Beispiel gemäß der Fig. 1 mit insgesamt vier Verschraubungen befestigt.

Wie insbesondere der Fig. 4A aber auch der Fig. 2B zu entnehmen ist, greift das Flügelteil 8 zumindest abschnittsweise in das Zargenteil 7 ein, so dass sich insgesamt ein negativer Abstand zwischen dem Zargenteil 7 und dem Flügelteil 8 ausbildet.

Da das Zargenteil 8 darüber hinaus vollständig innerhalb des Türspaltes 35 angeordnet ist, muss in der Schließstellung ein Großteil der Gelenkbügel 4, 5, 6 innerhalb des Zargenteils 7 bzw. innerhalb des zargenseitigen Hohlraumes 13 angeordnet sein. Hierzu weist der erste Gelenkbügel 4 eine Breite a₂ auf, wobei die Breite die maximale Erstreckung entlang der zweiten horizontalen Richtung X des ersten Gelenkflügels 4 beschreibt. Der Abstand a₁ beschreibt hingegen den Anteil der Breite a₂, der in der zweiten horizontalen Richtung X hinter einer zargenseitigen Befestigungsebene 23 angeordnet ist. In dem gezeigten Beispiel beträgt das Verhältnis a₁ zu a₂ 80 %.

Auch für den zweiten Gelenkbügel 5 bzw. den dritten Gelenkbügel 6 lässt sich ein entsprechendes Verhältnis b₁ zu b₂ ermitteln, wobei dieses 75 % beträgt.

Die Figuren 4A bis 4C zeigen die Gebäudetür und insbesondere das Türband 3 in verschiedenen Stellungen. Gemäß der Fig. 4A ist die Gebäudetür vollständig verschlossen, während die Fig. 4C eine vollständig geöffnete Gebäudetür zeigt, wobei der Öffnungswinkel 180° beträgt. Gemäß der Fig. 4B ist die Gebäudetür in einem Winkel von 90° geöffnet.

Den Figuren 4A bis 4C ist ferner zu entnehmen, wie sich die Verbindungslinie 22 zwischen den Flügelteilachsen 11, 12 und die Verbindungslinie 24 zwischen den Zargenteilachsen 25, 26 in verschiedenen Stellungen zueinander verhalten. Sowohl in der Schließstellung (Fig. 4A) als auch in einer vollständig geöffneten Stellung (Fig. 4C) stehen die Verbindungslinien 22, 24 senkrecht zueinander, wobei in der Schließstellung der Schnittpunkt zwischen den Verbindungslinien 22, 24 durch die zweite Flügelteilachse 12 hindurch verläuft. In einer vollständig geöffneten Stellung verschiebt sich der Schnittpunkt in Richtung der Zargenteilachsen 25, 26 und liegt kurz vor der zweiten Zargenteilachse 26. Bei einer Öffnungsstellung um 90° liegen die Verbindungslinien 22, 24 parallel zueinander und schneiden sich dementsprechend nicht.

Der Aufbau des Türbandes 3 kann der Explosionsdarstellung der Fig. 5 genauer entnommen werden. In der Fig. 5 sind das Flügelteil 8, das Zargenteil 7 und die Gelenkbügelanordnung beinhaltend die Gelenkbügel 4, 5, 6 getrennt voneinander dargestellt. Die Gelenkbügel 4, 5, 6 weisen demnach an ihren Enden eine Verdickung mit jeweils einer Bohrung auf, über die die Gelenkbügel 4, 5, 6 mittels mehrerer Stehbolzen 27 mit dem Zargenteil 7 und dem Flügelteil 8 drehbar verbunden werden können. Das Flügelteil 8 weist hierzu mehrere Abwinklungen 28 mit Bohrungen auf. Speziell weisen die beiden äußeren Abwinklungen jeweils eine und die beiden mittleren Abwinklungen 28 jeweils zwei Bohrungen auf, so dass die Gelenkbügel 4, 5, 6 zwischen den einzelnen Abwinklungen 28 angeordnet und mittels den Stehbolzen 27 drehbar verbunden werden können.

Für die zargenteilseitige Befestigung der Gelenkbügel 4, 5, 6 weist das Zargenteil 7 jeweils zwei Seitenschenkel 29 und zwei Mittelschenkel 30 auf, wobei in den Seitenschenkeln 29 jeweils eine Bohrung und in den Mittelschenkeln 30 jeweils zwei Bohrungen vorgesehen sind. Diese Bohrungen dienen der drehbaren Befestigung der Gelenkbügel 4, 5, 6 mittels Stehbolzen 27.

Um dem Zargenteil 7 ein höheres Maß an Stabilität verleihen zu können, sind die Seitenstege 29 und die Mittelstege 30 mittels einem Quersteg 31 verbunden. Zusätzlich sind zwei Verbindungsstege 32 vorhanden, wobei ein erster Verbindungssteg 32 einen ersten Seitenschenkel 29 mit einem ersten Mittelschenkel 30 und ein zweiter Verbindungssteg 32 einen zweiten Seitenschenkel 29 mit einem zweiten Mittelschenkel 30 verbindet. Die Mittelschenkel 30 sind nicht über einen Verbindungssteg 32 miteinander verbunden, so dass das Zargenteil 7 im Bereich zwischen den Mittelschenkeln 30 rückseitig nicht begrenzt ist. Dieser Abschnitt dient der Aufnahme des ersten Gelenkbügels 4, der somit zwischen den Mittelschenkeln 30 angeordnet ist. Durch die fehlende rückseitige Begrenzung kann der erste Gelenkbügel 4 tief in den zargenseitigen Hohlraum 13 eintauchen und den zur Verfügung stehenden zargenseitigen Hohlraum 13 optimal ausnutzen.

Um das Türband 3 an der Türzarge 1 befestigen zu können, weist das Zargenteil 7 einen ersten und einen zweiten Zargenteilbefestigungsabschnitt 15, 16 auf, wobei der erste Zargenteilbefestigungsabschnitt 15 an einem ersten Befestigungsteil 33 und der zweiten Zargenteilbefestigungsabschnitt 16 an einem zweiten Befestigungsteil 34 gebildet ist. Die Befestigungsteile 33, 34 sind wiederum an den Seitenschenkeln 29 befestigt. Hierzu weisen die Seitenschenkel 29 eine Abwinklung auf, die jeweils in eine Ausnehmung der Befestigungsteile 33, 34 eingreifen. Anschließend werden die Befestigungsteile 33, 34 mit den Seitenschenkeln 29 mittels einer Schraubverbindung verbunden.

Die Fig. 6 zeigt eine alternative Ausgestaltung des Zargenteils 7, das gegenüber dem in den Figuren 1 bis 5 gezeigten Zargenteil 7 einteilig ausgebildet ist. Das Zargenteil 7 weist wiederum zwei Zargenteilbefestigungsabschnitte 15, 16 auf, die aber nunmehr nicht an separaten Bauteilen sondern unmittelbar an dem einteiligen Flügelteil 7 gebildet sind. Hierzu weisen die Seitenschenkel 29 wiederum eine Abwinklung auf, wobei die Zargenteilbefestigungsabschnitte 15, 16 an dieser Abwinklung gebildet sind. Zur Befestigung des Zargenteils 7 ist jeweils eine Bohrung an den Abwinklungen vorgesehen, sodass mit Hilfe von Befestigungsmitteln das Zargenteil 7 an einer Türzarge befestigt werden kann.

## Patentansprüche

1. Gebäudetür mit einer Türzarge (1), einem Türflügel (2) und einem Türband (3), wobei das Türband (3) ein Zargenteil (7) und ein Flügelteil (8) aufweist, die über einen ersten Gelenkbügel (4) und einen zweiten Gelenkbügel (5) miteinander verbunden sind, wobei das Türband (3) ausgehend von der Schließstellung einen Öffnungswinkel von mindestens 135° bis zum Erreichen einer maximalen Öffnungsstellung aufweist und die Gelenkbügel (4, 5) eine 4-achsige Gelenkanordnung bilden, bei welcher der erste Gelenkbügel (4) an dem Zargenteil (7) drehbar um eine erste Zargenteilachse (25) sowie an dem Flügelteil (8) drehbar um eine erste Flügelteilachse (11) befestigt ist und wobei der zweite Gelenkbügel (5) an dem Zargenteil (7) drehbar um eine zweite Zargenteilachse (26) sowie an dem Flügelteil (8) drehbar um eine zweite Flügelteilachse (12) befestigt ist und die beiden Gelenkbügel (4, 5) nicht unmittelbar miteinander verbunden sind und wobei das Zargenteil (7) zwei Seitenschenkel (29) und zumindest einen Mittelschenkel (30) aufweist, wobei die Gelenkbügel (4, 5) zwischen einem Seitenschenkel (29) und einem Mittelschenkel (30) oder zwischen zwei Mittelschenkeln (30) drehbar in einem Gelenkbügelabschnitt angeordnet sind.
**dadurch gekennzeichnet, dass**
das Flügelteil (8) an einer Schmalseite (9) des Türflügels (2) befestigt ist und die Flügelteilachsen (11, 12) in der Schließstellung innerhalb eines Türspaltes (35) zwischen Türflügel (2) und Türzarge (1) angeordnet sind.

2. Gebäudetür nach Anspruch 1, **dadurch gekennzeichnet, dass** in der Schließstellung das Flügelteil (8) vollständig innerhalb des Türspaltes (35) zwischen Türflügel (2) und Türzarge (1) angeordnet ist.

3. Gebäudetür nach Anspruch 1 oder 2, **dadurch gekennzeichnet, dass** der Türspalt (35) ein Spaltmaß (S) von weniger als 15 mm aufweist.

4. Gebäudetür nach einem der Ansprüche 1 bis 3, **dadurch gekennzeichnet, dass** die Türzarge (1) und/oder der Türflügel (2) als Hohlprofil ausgebildet sind.

5. Gebäudetür nach einem der Ansprüche 1 bis 4, **dadurch gekennzeichnet, dass** der Türflügel (2) einen Falz aufweist, der das Türband (3) im Schließzustand verdeckt.

6. Gebäudetür nach Anspruch 5, **dadurch gekennzeichnet, dass** der Türflügel (2) an der Falz eine Nut (19) aufweist, in die eine Dichtung einsetzbar ist.

7. Gebäudetür nach einem der Ansprüche 1 bis 6, **dadurch gekennzeichnet, dass** die Türzarge (1) an einer Laibungsseite (10) eine Ausnehmung (14) aufweist, wobei das Zargenteil (7) zumindest abschnittsweise in die Ausnehmung (14) eingesetzt ist.

8. Gebäudetür nach einem der Ansprüche 1 bis 7, **dadurch gekennzeichnet, dass** das Flügelteil (8) eine Befestigungsebene (21) für die aufgesetzte Montage an der Schmalseite (9) des Türflügels (2) aufweist, wobei die Flügelteilachsen (11, 12) vor der Befestigungsebene (21) angeordnet sind.

9. Gebäudetür nach Anspruch 8, **dadurch gekennzeichnet, dass** das Zargenteil (7) und/oder das Flügelteil (8) aus Blech gebildet sind.

10. Gebäudetür nach Anspruch 8 oder 9, **dadurch gekennzeichnet, dass** eine Verbindungslinie (22) zwischen den Mittelpunkten der ersten und der zweiten Flügelteilachse (11, 12) in der Schließstellung parallel zu der Befestigungsebene (21) verläuft.

11. Gebäudetür nach Anspruch 10, **dadurch gekennzeichnet, dass** im Schließzustand eine Verbindungslinie (24) zwischen den Mittelpunkten der ersten und der zweiten Zargenteilachse (25, 26) und die Verbindungslinie (22) zwischen den Mittelpunkten der ersten und der zweiten Flügelteilachse (11, 12) ein Winkel von 85° bis 95° bilden.

12. Gebäudetür nach einem der Ansprüche 8 bis 11, **dadurch gekennzeichnet, dass** in der Schließstellung der Abstand zwischen dem Flügelteil (8) und dem Zargenteil (7) weniger als 5 mm beträgt.

13. Gebäudetür nach Anspruch 8 bis 12, **dadurch gekennzeichnet, dass** das Zargenteil (7) zumindest einen Zargenteilbefestigungsabschnitt (15, 16) aufweist, über den das Zargenteil (7) an einer Laibungsseite (10) der Türzarge (1) befestigbar ist.

14. Gebäudetür nach Anspruch 13, **dadurch gekennzeichnet, dass** der erste Gelenkbügel (4) und/oder der zweite Gelenkbügel (5) im Schließzustand zu einem Anteil von zumindest 70 % bezogen auf die Breite der Gelenkbügel (a₂) hinter einer zargenseitigen Befestigungsebene (23) des zumindest einen Zargenteilbefestigungsabschnittes (15, 16) angeordnet ist.

15. Gebäudetür nach einem der Ansprüche 8 bis 14, **dadurch gekennzeichnet, dass** der erste Gelenkbügel (4) und/oder der zweite Gelenkbügel (5) drehbar an Abwinklungen (28) des Flügelteils (8) befestigt ist.

16. Gebäudetür nach einem der Ansprüche 1 bis 15, **dadurch gekennzeichnet, dass** zumindest ein Gelenkbügelabschnitt keine rückseitige Begrenzung aufweist.

17. Gebäudetür nach einem der Ansprüche 1 bis 16, **dadurch gekennzeichnet, dass** das Zargenteil (7) ein erstes und ein zweites Befestigungsteil (34) aufweist, wobei ein erster Zargenteilbefestigungsabschnitt (15) an dem ersten Befestigungsteil (33) und ein zweiter Zargenteilbefestigungsabschnitt (16) an dem zweiten Befestigungsteil (34) gebildet ist und wobei das erste Befestigungsteil (33) an einem ersten Seitenschenkel (29) und das zweite Befestigungsteil (34) an einem zweiten Seitenschenkel (29) des Zargenteils (7) befestigt ist.

18. Gebäudetür nach Anspruch 17, **dadurch gekennzeichnet, dass** die Seitenschenkel (29) eine Abwinklung aufweisen, über die die Seitenschenkel (29) in eine Ausnehmung der Befestigungsteile (33, 34) eingreifen.

19. Gebäudetür nach einem der Ansprüche 1 bis 18, **dadurch gekennzeichnet, dass** das Zargenteil (7) einteilig ausgebildet ist.

## Claims

1. A building door comprising a door frame (1), a door wing (2), and a door hinge (3), wherein the door hinge (3) has a frame part (7) and a wing part (8), which are connected to one another via a first joint bracket (4) and a second joint bracket (5), wherein, starting at the closed position, the door hinge (3) has an opening angle of at least 135° until reaching a maximum open position, and the joint brackets (4, 5) form a 4-axis joint assembly, in the case of which the first joint bracket (4) is rotatably fastened to the frame part (7) about a first frame partial axis (25) as well as rotatably fastened to the wing part (8) about a first wing partial axis (11), and wherein the second joint bracket (5) is rotatably fastened to the frame part (7) about a second frame partial axis (26) as well as rotatably fastened to the wing part (8) about a second wing partial axis (12), and the two joint brackets (4, 5) are not directly connected to one another, and wherein the frame part (7) has two side legs (29) and at least one central leg (30), wherein the joint brackets (4, 5) are rotatably arranged between a side leg (29) and a central leg (30) or between two central legs (30) in a joint bracket section,
**characterized in that**
the wing part (8) is fastened to a narrow side (9) of the door wing (2), and, in the closed position, the wing partial axes (11, 12) are arranged completely within a door gap (35) between door wing (2) and door frame (1).

2. The building door according to claim 1, **characterized in that**, in the closed position, the wing part (8) is arranged completely within the door gap (35) between door wing (2) and door frame (1).

3. The building door according to claim 1 or 2, **characterized in that** the door gap (35) has a gap size (S) of less than 15 mm.

4. The building door according to one of claims 1 to 3, **characterized in that** the door frame (1) and/or the door wing (2) are formed as hollow profile.

5. The building door according to one of claims 1 to 4, **characterized in that** the door wing (2) has a rabbet, which conceals the door hinge (3) in the closed state.

6. The building door according to claim 5, **characterized in that**, on the rabbet, the door wing (2) has a groove (19), into which a seal can be inserted.

7. The building door according to one of claims 1 to 6, **characterized in that**, on a jamb side (10), the door frame (1) has a recess (14), wherein the frame part (7) is inserted into the recess (14) at least in some sections.

8. The building door according to one of claims 1 to 7, **characterized in that** the wing part (8) has a fastening plane (21) for the attached assembly on the narrow side (9) of the door wing (2), wherein the wing partial axes (11, 12) are arranged upstream of the fastening plane (21) .

9. The building door according to claim 8, **characterized in that** the frame part (7) and/or the wing part (8) are made of sheet metal.

10. The building door according to claim 8 or 9, **characterized in that**, in the closed position, a connecting line (22) between the central points of the first and of the second wing partial axis (11, 12) runs parallel to the fastening plane (21).

11. The building door according to claim 10, **characterized in that**, in the closed state, a connecting line (24) between the central points of the first and of the second frame partial axis (25, 26) and the connecting line (22) between the central points of the first and of the second wing partial axis (11, 12) form an angle from 85° to 95°.

12. The building door according to one of claims 8 to 11, **characterized in that**, in the closed position, the distance between the wing part (8) and the frame part (7) is less than 5 mm.

13. The building door according to claim 8 to 12, **characterized in that** the frame part (7) has at least one frame partial fastening section (15, 16), via which the frame part (7) can be fastened to a rabbet side (10) of the door frame (1).

14. The building door according to claim 13, **characterized in that**, in the closed state, the first joint bracket (4) and/or the second joint bracket (5) is arranged downstream from a frame-side fastening plane (23) of the at least one frame partial fastening section (15, 16) up to a proportion of at least 70 %, based on the width of the joint brackets (a₂).

15. The building door according to one of claims 8 to 14, **characterized in that** the first joint bracket (4) and/or the second joint bracket (5) is rotatably fastened to angled portions (28) of the wing part (8).

16. The building door according to one of claims 1 to 15, **characterized in that** at least one joint bracket section does not have a rear-side limitation.

17. The building door according to one of claims 1 to 16, **characterized in that** the frame part (7) has a first and a second fastening part (34), wherein a first frame partial fastening section (15) is formed on the first fastening part (33), and a second frame partial fastening section (16) is formed on the second fastening part (34), and wherein the first fastening part (33) is fastened to a first side leg (29), and the second fastening part (34) is fastened to a second side leg (29) of the frame part (7).

18. The building door according to claim 17, **characterized in that** the side legs (29) have an angled portion, via which the side legs (29) engage with a recess of the fastening parts (33, 34).

19. The building door according to one of claims 1 to 18, **characterized in that** the frame part (7) is formed in one piece.

## Revendications

1. Porte de bâtiment, pourvue d'un chambranle (1), d'un battant de porte (2) et d'une paumelle (3), la paumelle (3) comportant une partie (7) chambranle et une partie (8) battant, qui sont assemblées l'une à l'autre par l'intermédiaire d'un premier étrier (4) articulé et d'un deuxième étrier (5) articulé, en partant de la position de fermeture, la paumelle (3) présentant un angle d'ouverture d'au moins 135° jusqu'à l'atteinte d'une position d'ouverture maximale et les étriers (4, 5) articulés constituant un ensemble articulé à 4 axes, dans lequel le premier étrier (4) articulé est fixé sur la partie (7) chambranle de manière rotative autour d'un premier axe (25) de partie chambranle et sur la partie (8) battant de manière rotative autour d'un premier axe (11) de partie battant et le deuxième étrier (5) articulé étant fixé sur la partie (7) chambranle de manière rotative autour d'un deuxième axe (26) de partie chambranle et sur la partie (8) battant, de manière rotative autour d'un deuxième axe (12) de partie battant et les deux étriers articulés (4, 5) n'étant pas assemblés l'un à l'autre de manière directe et la partie (7) chambranle comportant deux branches latérales (29) et au moins une branche médiane (30), les étriers articulés (4, 5) étant placés de manière rotative dans un segment d'étrier articulé, entre une branche latérale (29) et une branche médiane (30) ou entre deux branches médianes (30).
**caractérisée en ce que**
la partie (8) battant est fixée sur un côté étroit (9) du battant de porte (2) et dans la position de fermeture, les axes (11, 12) de partie battant sont placés dans un interstice (35) de porte entre le battant de porte (2) et le chambranle (1).

2. Porte de bâtiment selon la revendication 1, **caractérisée en ce que** dans la position de fermeture, la partie (8) battant est placée totalement à l'intérieur de l'interstice (35) de porte, entre le battant de porte (2) et le chambranle (1).

3. Porte de bâtiment selon la revendication 1 ou 2, **caractérisée en ce que** l'interstice (35) de porte présente une dimension d'interstice (S) de moins de 15 mm.

4. Porte de bâtiment selon l'une quelconque des revendications 1 à 3, **caractérisée en ce que** le chambranle (1) et/ou le battant de porte (2) sont conçus sous la forme de profilés creux.

5. Porte de bâtiment selon l'une quelconque des revendications 1 à 4, **caractérisée en ce que** le battant de porte (2) comporte une feuillure, qui en position fermée, recouvre la paumelle (3).

6. Porte de bâtiment selon la revendication 5, **caractérisée en ce que** le battant de porte (2) comporte sur la feuillure une rainure (19), dans laquelle est insérable un joint.

7. Porte de bâtiment selon l'une quelconque des revendications 1 à 6, **caractérisée en ce que** le chambranle (1) comporte sur un côté embrasure (10) un évidement (14), la partie (7) chambranle étant insérée au moins par segment dans l'évidement (14).

8. Porte de bâtiment selon l'une quelconque des revendications 1 à 7, **caractérisée en ce que** la partie (8) battant comporte un plan de fixation (21) pour le montage rapporté sur le côté étroit (9) du battant de porte (2), les axes (11, 12) de partie battant étant placés à l'avant du plan de fixation (21).

9. Porte de bâtiment selon la revendication 8, **caractérisé en ce que** la partie (7) chambranle et/ou la partie (8) battant sont constituées de tôle.

10. Porte de bâtiment selon la revendication 8 ou 9, **caractérisée en ce que** dans la position de fermeture, une ligne d'assemblage (22) entre les points médians des premier et deuxième axes (11, 12) de partie battant s'écoule à la parallèle d'un plan de fixation (21) .

11. Porte de bâtiment selon la revendication 10, **caractérisée en ce que** dans la position de fermeture, une ligne d'assemblage (24) entre les points médians des premier et deuxième axes (25, 26) de partie chambranle et la ligne d'assemblage (22) entre les points médians des premier et deuxième axes (11, 12) de partie battant forment un angle de 85° à 95°.

12. Porte de bâtiment selon l'une quelconque des revendications 8 à 11, **caractérisée en ce que** dans la position de fermeture, l'écart entre la partie (8) battant et la partie (7) chambranle s'élève à moins de 5 mm.

13. Porte de bâtiment selon la revendication 8 à 12, **caractérisée en ce que** la partie (7) chambranle comporte au moins un segment de fixation (15, 16) de partie chambranle, par l'intermédiaire duquel la partie (7) chambranle peut se fixer sur un côté embrasure (10) du chambranle (1).

14. Porte de bâtiment selon la revendication 13, **caractérisée en ce qu'**en position de fermeture, le premier étrier (4) articulé et/ou le deuxième étrier (5) articulé est placé dans une proportion d'au moins 70 %, rapportés à la largeur des étriers articulés (a₂) derrière un plan de fixation (23) côté chambranle de l'au moins un segment de fixation (15, 16) de partie chambranle.

15. Porte de bâtiment selon l'une quelconque des revendications 8 à 14, **caractérisée en ce que** le premier étrier (4) articulé et/ou le deuxième étrier (5) articulé est fixé de manière rotative sur des coudes (28) de la partie (8) battant.

16. Porte de bâtiment selon l'une quelconque des revendications 1 à 15, **caractérisée en ce qu'**au moins un segment d'étrier articulé ne présente aucune délimitation arrière.

17. Porte de bâtiment selon l'une quelconque des revendications 1 à 16, **caractérisée en ce que** la partie (7) chambranle comporte une première et une deuxième partie (34) de fixation un premier segment de fixation (15) de partie chambranle étant constitué sur la première partie (33) de fixation et un deuxième segment de fixation (16) de partie chambranle étant constitué sur la deuxième partie (34) de fixation et la première partie (33) de fixation étant fixée sur une première branche latérale (29) et la deuxième partie (34) de fixation étant fixé sur une deuxième branche latérales (29) de la partie (7) chambranle.

18. Porte de bâtiment selon la revendication 17, **caractérisée en ce que** les branches latérales (29) comportent un coude, par l'intermédiaire duquel les branches latérales (29) s'engagent dans un évidement des parties (33, 34) de fixation.

19. Porte de bâtiment selon l'une quelconque des revendications 1 à 18, **caractérisée en ce que** la partie (7) chambranle est conçue en monobloc.
